# EUROPÄISCHE PATENTANMELDUNG

(11) **EP 4 710 818 A1**
(43) Veröffentlichungstag der Anmeldung: **18.03.2026**
(21) Anmeldenummer: 24200326.7
(22) Anmeldetag: 13.09.2024
(51) Int. Cl.: A47G 9/00, A47G 9/10

(54) **KISSENKÖRPER MIT DUFTEINSATZ UND BELÜFTUNGSKANÄLEN**

(71) Anmelder: Agentur Riener GmbH, 3051 St. Christophen (AT)
(72) Erfinder: Riener, Franz, 3033 Altlengbach (AT)
(74) Vertreter: Schwarz & Partner Patentanwälte GmbH

(57) **Zusammenfassung**

Die Erfindung betrifft ein Kissen (1), umfassend einen Kissenkörper (2), der Belüftungskanäle (5) aufweist, wobei der Kissenkörper (2) ein erstes Kissenteil (3) und ein zweites Kissenteil (4) aufweist, die aufeinanderlegbar sind, wobei das Kissen (1) weiters einen Dufteinsatz (6) umfasst, wobei der Dufteinsatz (6) im zusammengesetzten Zustand des Kissens (1) derart zwischen den beiden Kissenteilen (3, 4) liegt, dass er von allen Seiten des Kissens (1) beabstandet ist und vollständig im Inneren des Kissens (1) vorliegt, und wobei zumindest einer der Belüftungskanäle (5) den Dufteinsatz (6) mit einer Außenseite, bevorzugt der Vorderseite (V) oder der Rückseite (R), des Kissens (1) verbindet.

## Beschreibung

Die Erfindung betrifft ein Kissen, umfassend einen Kissenkörper, der Belüftungskanäle aufweist, wobei der Kissenkörper ein erstes und ein zweites Kissenteil aufweist, die im Wesentlichen flächig aufeinanderlegbar sind.

Es ist bekannt, dass guter Schlaf einer der wichtigsten Faktoren für eine gute Gesundheit ist. Allgemein anerkanntes Wissen ist zudem, dass der Geruchssinn auch den Schlaf beeinflusst. Beispielsweise kann eine Aromatherapie mit bestimmten Düften einen besseren Schlaf fördern, das Aufwachen am Morgen erleichtern und sogar zu positiveren Träumen anregen.

Aus der WO2016161499A1 ist ein Kissen bekannt, das einen Kissenkörper mit drei Kissenteilen umfasst. Die oberen beiden Kissenteile sind hier mit einem Duftstoff getränkt und bilden dadurch die duftabgebenden Elemente. Dieser Kissenkörper weist zudem Belüftungskanäle auf, die alle Kissenteile und damit den gesamten Kissenkörper durchsetzen. Die Belüftungskanäle sollen den Schlafkomfort durch bessere Luftzirkulation zwischen Vorderseite und Rückseite des Kissens erhöhen.

Die US9357851B2 zeigt ein Kissen mit Belüftungskanälen, wobei das Kissen aus Schaumstoff besteht, dessen Schaum grünen Tee umfasst.

Aus einem anderen Stand der Technik sind Schlafkissen bekannt, bei denen ein Dufteinsatz zwischen zwei Kissenkörper gelegt wird. Dieser Kissenstapel kann auf einen an drei Seiten geöffneten Außenbezug gelegt werden, der in der Folge verschlossen wird, um das Schlafkissen einsatzbereit zu machen. Ein derartiges Schlafkissen ist im internationalen Design DM/221485 offenbart.

Ein derartiger "Sandwichaufbau", bei dem der Dufteinsatz zwischen zwei Kissenkörpern eingeklemmt wird, hat jedoch einige Nachteile. Insbesondere dringt der Duft nur schwer nach außen, weshalb die Seitenränder des Überzugs als luftdurchlässige Netze gebildet werden können. Dadurch dringt der Duftstoff jedoch nur seitlich nach außen und gelangt nur über Umwege zur einer auf dem Kissen liegenden Person. Weiters besteht das Problem, dass durch die Bewegung beim Schlafen die inneren Bestandteile des Schlafkissen gegenseitig verschoben werden können, sodass der Dufteinsatz auf eine Seite des Schlafkissens verrutschen kann, was einerseits für eine darauf schlafende Person unangenehm ist und andererseits auch die Duftabgabe behindern kann.

Ein weiteres Schlafkissen zur Duftabgabe ist aus der US 2009/173425 A1 bekannt. Hier wird ein flächiger Liner bereitgestellt, der den Duftstoff umfasst. Der Liner weist auf einer Seite eine Klebemittelschicht auf, sodass der Liner auf einen Kissenkörper geklebt werden kann. Daraufhin kann ein Überzug über den Kissenkörper mit dem aufgeklebten Liner geschoben werden.

Es ist die Aufgabe der Erfindung, ein Kissen zur Duftabgabe bereitzustellen, bei dem die vorgenannten Probleme nicht auftreten.

Diese Aufgabe wird gelöst durch ein Kissen gelöst, das einen Kissenkörper umfasst, der Belüftungskanäle aufweist, wobei der Kissenkörper ein erstes und ein zweites Kissenteil aufweist, die im Wesentlichen flächig aufeinanderlegbar sind, wobei das Kissen weiters einen Dufteinsatz umfasst, wobei der Dufteinsatz im zusammengesetzten Zustand des Kissens derart zwischen den Kissenteilen liegt, dass er von allen Seiten des Kissens beabstandet ist und vollständig im Inneren des Kissens vorliegt, und wobei zumindest einer der Belüftungskanäle den Dufteinsatz mit einer Außenseite des Kissens verbindet.

Erfindungsgemäß wird ein Kissenkörper mit Belüftungskanälen herangezogen, jedoch werden zumindest einige der Belüftungskanäle nicht bestimmungsgemäß für eine Luftzirkulation zwischen Vorderseite und Rückseite ausgenutzt, sondern für einen Transportweg zwischen dem Dufteinsatz und der Vorderseite und/oder Rückseite des Kissenkörpers. Es kommt somit zu einer besonders effizienten Duftabgabe an die Vorderseite und Rückseite des Kissens, ohne dass es einer Duftabgabe über Netze in den Seitenflächen des Kissens wie bei dem genannten "Sandwichaufbau" bedarf.

Ein weiterer Vorteil des erfindungsgemäßen Kissens ist, dass der Schweiß einer auf dem Kissen liegenden Person nicht ungehindert durch die Belüftungskanäle durch das Kissen hindurch, etwa auf eine darunterliegende Matratze, gelangt. Der Dufteinsatz kann beispielsweise antibakterielle Naturprodukte, wie Lavendel oder andere Kräuter, aufweisen, sodass der Schweiß im Kissen auf den Dufteinsatz trifft, dort gefiltert und getrocknet wird, und anschließend gemeinsam mit ätherischen Ölen nach außen dringt. Dies kann spürbar zu einem erhöhten Wohlbefinden einer auf dem Kissen liegenden Person beitragen.

Zu den Offenbarungen der WO2016161499A1 und US9357851B2 ist festzuhalten, dass dort zwar duftende Kissenkörper mit Belüftungskanälen gezeigt sind, jedoch sind die Kissenkörper unmittelbar mit dem Duftstoff getränkt und es wurde nicht erkannt, dass die Belüftungskanäle "umfunktioniert" werden können, um einen Transportweg vom Inneren des Kissens nach außen zu erzielen.

Die genannten Lösungen funktionieren auch, wenn die beiden Kissenteile ebene Flächen aufweisen, die aneinandergelegt werden sollen, mit dem Dufteinsatz dazwischen. Hierbei werden sich die Kissenteile geringfügig umformen. Um den Komfort des Kissens jedoch weiter zu erhöhen, kann vorgesehen werden, dass das erste Kissenteil eine Ausnehmung aufweist, die allseitig von einem Rand des ersten Kissenteils beabstandet ist, wobei der Dufteinsatz in die Ausnehmung legbar ist und im zusammengesetzten Zustand des Kissens vom zweiten Kissenteil verschlossen wird. Die Aufnahme wird somit eigens für den Dufteinsatz vorgesehen, d.h. der Dufteinsatz hat bevorzugt einer Größe, die im Wesentlichen der Größe der Ausnehmung entspricht. Dadurch hat das erfindungsgemäße Kissen im zusammengesetzten Zustand im Wesentlichen denselben Komfort wie ein reguläres Kissen, bietet jedoch eine zusätzliche Duftabgabe.

Weiters kann auch das zweite Kissenteil eine Ausnehmung aufweisen, die allseitig von einem Rand des zweiten Kissenteils beabstandet ist. Die zwei Ausnehmungen sind komplementär zueinander ausgeführt, sodass die beiden Ausnahmen unmittelbar übereinanderliegen, wenn sich das Kissen im zusammengesetzten Zustand befindet. Dadurch können die Ausnehmungen jeweils mit einer geringeren Tiefe ausgeführt werden, als wenn nur eine Ausnehmung vorgesehen wird, was den Schlafkomfort weiter erhöht.

Die zwei Ausnehmungen müssen jedoch nicht deckungsgleich aufeinanderliegen, z.B. wenn eine Ausnehmung größer ist als die andere oder wenn die Ausnehmungen unterschiedliche Dufteinsätze aufnehmen sollen.

Besonders bevorzugt sind die Belüftungskanäle im Wesentlichen zylindrisch und verlaufen jeweils parallel zueinander, wobei die Belüftungskanäle bevorzugt normal zu einer Ebene verlaufen, an der die Kissenteile im zusammengesetzten Zustand aneinander anschließen. Die Belüftungskanäle ermöglichen dadurch eine besonders gute Verteilung des Duftstoffes.

In einer erfindungsgemäßen Variante verlaufen die Belüftungskanäle nur durch eines der Kissenteile, was ausreichend ist, um den Duftstoff vom Dufteinsatz bis zur Vorderseite des Kissens zu verbringen. Bevorzugt weisen jedoch beide Kissenteile Belüftungskanäle auf, sodass der Dufteinsatz im zusammengesetzten Zustand mit zwei gegenüberliegenden Außenseiten des Kissens verbunden ist. Dies hat einerseits den Vorteil, dass der Duftstoff sowohl zur Vorderseite als auch zur Rückseite verbracht werden kann. Andererseits können die Belüftungskanäle in jenem Bereich, in dem das Duftkissen nicht vorliegt, unmittelbar aneinander anschließen, sodass die ursprüngliche Funktion der Belüftungskanäle zur Erzielung einer Luftzirkulation zumindest bereichsweise wiederhergestellt ist.

In einer bevorzugten Ausführungsform ist das erste Kissenteil mit dem zweiten Kissenteil und/oder dem Dufteinsatz über eine Klettverschlussverbindung verbindbar. In dieser Ausführungsform sind die beiden Kissenteile miteinander und/oder das erste Kissenteil mit dem Dufteinsatz verbunden, sodass das Kissen auch ohne Überzug verwendet werden kann und der Duft besser zu einer auf dem Kissen liegenden Person strömen kann. Zudem wird in jenen Ausführungsformen des Kissens, die keine Ausnehmung aufweisen, ein ungewolltes Verrutschen des Dufteinsatzes innerhalb des Kissenkörpers verhindert.

Eine derartige Klettverschlussverbindung ist jedoch nicht zwingend erforderlich. In einer alternativen Ausführungsform kann ein Überzug verwendet werden, der das erste Kissenteil, das zweite Kissenteil und den Dufteinsatz aufnehmen kann. In dieser Ausführungsform sorgt der Überzug für ausreichenden Zusammenhalt des Kissens.

Die Belüftungskanäle können eine einheitliche Dimensionierung aufweisen. Bevorzugt ist es jedoch, wenn die Belüftungskanäle erste Belüftungskanäle und zweite Belüftungskanäle umfassen, wobei ein Querschnitt der ersten Belüftungskanäle größer ist als ein Querschnitt der zweiten Belüftungskanäle. In anderen Worten kann in einem Zeitabschnitt mehr Volumen an Luft durch die ersten Belüftungskanäle strömen als durch die zweiten Belüftungskanäle. Daraus resultiert ein stärkerer Duft in jenen Bereichen des Kissens, welche die ersten Belüftungskanäle aufweisen.

Insbesondere können die ersten Belüftungskanäle im Wesentlichen mittig auf der Vorderseite und/oder der Rückseite des Kissens angeordnet sein. Alternativ kann nur das erste Kissenteil oder nur das zweite Kissenteil die ersten Belüftungskanäle aufweisen. In diesem Fall kann eine auf dem Kissen liegende Person durch entsprechende Positionierung des Kissens wählen, wie viel Duft in Richtung der Person abgegeben werden soll.

Um das Kissen herzustellen, können die Kissenteile beispielsweise gesondert voneinander gefertigt werden. Bevorzugt ist jedoch, wenn diese in einem gemeinsamen Herstellungsschritt als einziges Kissenteil gefertigt werden und der Kissenkörper danach in zwei Teile geteilt wird. In diesem Fall schafft die Erfindung ein Verfahren zur Herstellung eines Kissens, umfassend die Schritte:
- Bereitstellen des Kissenkörpers, an dem das erste Kissenteil und das zweite Kissenteil einstückig vorliegen;
- Trennen des Kissenkörpers in das erste Kissenteil und das zweite Kissenteil, bevorzugt mittels eines Schneideverfahrens;
- Einlegen des Dufteinsatzes zwischen das erste Kissenteil und das zweite Kissenteil.

Dieses Verfahren hat den Vorteil, dass bereits bestehende Kissenkörper herangezogen und in zwei Teile geschnitten werden können, sodass die erfindungsgemäße Anordnung auch bei bereits bestehenden Kissen eingesetzt werden kann.

In einer bevorzugten Variante, wenn das Kissen auch Ausnehmungen für den Dufteinsatz aufweisen soll, kann das Verfahren den Schritt des Ausfräsens der Ausnehmung bzw. Ausnehmungen aus den Kissenteilen umfassen. Gegebenenfalls können die Ausnehmungen jedoch auch anders hergestellt werden, insbesondere wenn die Kissenteile gesondert voneinander gefertigt werden, in welchem Fall die Ausnehmungen schon während der Formung des Kissenteils geformt werden können.

Bevorzugt umfassen die Belüftungskanäle sowohl erste Belüftungskanäle als auch zweite Belüftungskanäle, wobei ein Querschnitt der ersten Belüftungskanäle größer ist als ein Querschnitt der zweiten Belüftungskanäle. In diesem Fall kann das Verfahren den Schritt des Ausweitens der ersten Belüftungskanäle umfassen.

Vorteilhafte und nicht einschränkende Ausführungsformen der Erfindung werden nachfolgend anhand der Figuren näher erläutert.
Figur 1 zeigt einen Teil eines erfindungsgemäßen Kissens in einer schematischen Perspektivansicht.
Figur 2 zeigt eine schematische Schnittansicht des erfindungsgemäßen Kissens in einer ersten Variante.
Figur 3 zeigt eine schematische Draufsicht des Kissens von Figur 2.
Figur 4 zeigt eine schematische Schnittansicht des erfindungsgemäßen Kissens in einer zweiten Variante.
Figur 5 zeigt eine schematische Draufsicht des Kissens von Figur 4.
Figur 6 zeigt einen Dufteinsatz in einer ersten Variante in einer Draufsicht.
Figur 7 zeigt den Dufteinsatz von Figur 6 in einer Schnittansicht.
Figur 8 zeigt einen Dufteinsatz in einer zweiten Variante in einer Draufsicht.

Figur 1 zeigt ein Kissen 1, das einen Kissenkörper 2, einen Dufteinsatz 6 (siehe Figuren 2 bis 8) und gegebenenfalls auch einen oder mehrere Überzüge für den Kissenkörper 2 umfassen kann. Der Kissenkörper 2 umfasst wiederum einen ersten Kissenteil 3 und einen zweiten Kissenteil 4. Die Kissenteile 3, 4 liegen unmittelbar aneinander und eines der Kissenteile 3, 4 bildet eine Vorderseite V und das andere eine Rückseite R aus. Die Vorderseite V und/oder Rückseite R kann wie in Figur 1 dargestellt eben sein, wie in Figur 2 dargestellt gekrümmt sein oder auch eine andere Form einnehmen, z.B. eine Wellenform zur ergonomischen Stützung des Nackens einer auf dem Kissen 1 liegenden Person.

Das erste Kissenteil 3 und das zweite Kissenteil 4 sind nicht einstückig miteinander verbunden, sondern voneinander trennbar. In der Variante von Figur 1 weist das erste Kissenteil 3 eine größere Höhe auf als das zweite Kissenteil 4. Dies ist jedoch nicht zwingend, denn die Kissenteile 3, 4 können auch gleich groß und im Allgemeinen symmetrisch zueinander sein.

In der Praxis kann der Kissenkörper 2 insbesondere dadurch gefertigt werden, dass ein einstückiger Kissenkörper 2 bereitgestellt wird, der in die zwei Kissenteil 3, 4 aufgeschnitten wird. Die Schnittfläche ist jene Fläche, an denen die Kissenteile 3, 4 geschnitten wurden und wieder aneinandergelegt werden können. Alternativ können die Kissenteile 3, 4 bereits als solche getrennt voneinander hergestellt werden, sodass ein Zerschneidevorgang nicht notwendig ist.

Das erste Kissenteil 3 und/oder das zweite Kissenteil 4 sind bevorzugt aus Schaumstoff gefertigt, z.B. aus PU-Schaum (Polyurethan-Schaum), Kaltschaum, Visco-Schaum, Latexschaum oder HR-Schaum (High Resilience-Schaum). Wenn das erste Kissenteil 3 und das zweite Kissenteil 4 durch Schneiden eines einzigen Kissenkörpers 2 gefertigt wurden, werden diese aus demselben Material bestehen.

Wie weiters dargestellt ist, weist der Kissenkörper 2 Belüftungskanäle 5 auf, die von der Vorderseite V bis zur Rückseite R verlaufen und damit den Kissenkörper 2 durchsetzen. Die Belüftungskanäle 5 verlaufen jeweils gerade und parallel zueinander. Es ist ersichtlich, dass die Belüftungskanäle 5 jeweils in einem Raster angeordnet sind, bevorzugt in einem rechteckigen Raster. Die Belüftungskanäle 5 weisen jeweils einen Durchmesser auf, der beispielsweise zwischen 1 mm und 1 cm beträgt.

Sowohl das erste Kissenteil 3 als auch das zweite Kissenteil 4 können die Belüftungskanäle 5 aufweisen, damit diese sich von der Vorderseite V bis zur Rückseite R erstrecken, wenn das erste Kissenteil 3 deckungsgleich auf das zweite Kissenteil 4 gelegt wird. Alternativ kann aber auch nur das erste Kissenteil 3 oder das zweite Kissenteil 4 Belüftungskanäle 5 aufweisen. In diesem Fall erstrecken sich die Belüftungskanäle 5 von der Vorderseite V oder Rückseite R bis zum jeweils anderen Kissenteil 3, 4, das keine Belüftungskanäle 5 aufweist.

Figur 2 zeigt, dass im Kissen 1 ein Dufteinsatz 6 vorgesehen wird, um Duftstoff nach außen abzugeben. Der abgegebene Duftstoff kann insbesondere schlaffördernd sein, z.B. wenn ein Duftstoffträgermaterial wie Kamille, Lavendel oder Zirbe im Dufteinsatz 6 vorliegt. Beispielhafte Ausführungen des Dufteinsatzes werden unten im Zusammenhang mit den Figuren 5 bis 7 näher erläutert.

Der Dufteinsatz 6 ist im Wesentlichen flächig, d.h. er hat eine wesentlich größere Länge und Breite als Höhe. Dem steht nicht entgegen, dass im Dufteinsatz 6 Duftstoffträgermaterial gelagert ist, das jedoch im Vergleich zur Länge und Breite des Dufteinsatzes 6 eine wesentlich geringe Höhe aufweist.

Der Dufteinsatz 6 kann beispielsweise antibakterielle Naturprodukte, wie Lavendel oder andere Kräuter, als Duftstoffträgermaterial aufweisen. Der Schweiß einer auf dem Kissen 1 liegenden Person kann somit durch die Belüftungskanäle 5 in das Kissen 1 eindringen, trifft dort auf den Dufteinsatz 6, wird gefiltert und getrocknet, und dringt anschließend gemeinsam mit ätherischen Ölen nach außen. Dies kann spürbar zu einem erhöhten Wohlbefinden einer auf dem Kissen 1 liegenden Person beitragen.

Wie in Figur 2 gezeigt ist, kann der Dufteinsatz 6 zwischen das erste Kissenteil 3 und das zweite Kissenteil 4 gelegt werden. In anderen Worten befindet sich der Dufteinsatz 6 im zusammengesetzten Zustand des Kissens 1 zwischen dem ersten Kissenteil 3 und dem zweiten Kissenteil 4.

Das Kissen 1 kann einen nicht dargestellten Klettverschluss aufweisen, wobei das erste Kissenteil 3 mit dem zweiten Kissenteil 4 und/oder dem Dufteinsatz 6 über eine Klettverschlussverbindung verbindbar ist. Dies kann ein ungewolltes Verrutschen des Dufteinsatzes innerhalb des Kissenkörpers verhindern. Zudem kann der Klettverschluss das erste Kissenteil 3, das zweite Kissenteil 4 und/oder den Dufteinsatz 6 zusammenhalten, sodass das Kissen auch ohne Überzug verwendet werden kann und der Duft besser zu einer auf dem Kissen liegenden Person strömen kann.

Figur 3 zeigt, dass der Dufteinsatz 6, gesehen in der Schnittebene zwischen dem ersten und zweiten Kissenteil 3, 4, eine geringere Länge und Breite als der Kissenkörper 2 hat, d.h. gesehen von der Vorderseite V zur Rückseite R gesehen kann der Dufteinsatz 6 derart zwischen das erste Kissenteil 3 und das zweite Kissenteil 4 gelegt werden, dass sich der Dufteinsatz 6 vollständig innerhalb der beiden Kissenteile 3, 4 befindet. In anderen Worten ist der Dufteinsatz 6 von allen Seiten des Kissens 1 beabstandet ist und liegt vollständig im Inneren des Kissens 1 vor.

Da der Dufteinsatz 6 im Wesentlichen flächig ist, und die Kissenteile 3, 4 aus Schaumstoff gefertigt sind, werden die Kissenteile 3, 4 den Dufteinsatz 6 aufnehmen, ohne dass die Außenform oder der Schlafkomfort des Kissens 1 stark verändert wird. Da der Dufteinsatz 6 zudem kleiner ist als die Kissenteile 3, 4, werden die beiden Kissenteile 3, 4 in einem ringförmigen Bereich um den Dufteinsatz 6 herum unmittelbar aufeinanderliegen. Dadurch berühren sich die Kissenteile 3, 4 an der Außenseite des Kissenkörpers 2 unmittelbar und der Kissenkörper 2 hat den Anschein, als ob es sich um einen unmodifizierten Kissenkörper 2 handelt.

Besonders ist, dass die Belüftungskanäle 5 bei dem Kissen 1 von Figur 2 einen unmittelbaren Transportweg für Duftstoff vom Dufteinsatz 6 zur Vorderseite V und zur Rückseite R ermöglichen. Wenn die Belüftungskanäle 5 nur in einem der Kissenteile 3, 4 vorliegen, wird der Duftstoff vom Dufteinsatz 6 nur zur Vorderseite V oder zur Rückseite R verbracht.

Es ist auch ersichtlich, dass zumindest einer der Belüftungskanäle 5 den Dufteinsatz 6 mit einer Außenseite (d.h. Vorderseite V und/oder Rückseite R) des Kissens 1 verbindet. Andere der Belüftungskanäle 5 können weiterhin die Vorderseite V mit der Rückseite R verbinden, um die allgemeine Luftzirkulation zu verbessern.

Die Belüftungskanäle 5 in Fig. 3 weisen einen im Wesentlichen gleich großen Durchmesser auf. Es ist jedoch auch möglich, dass die Belüftungskanäle erste Belüftungskanäle und zweite Belüftungskanäle umfassen, wobei ein Querschnitt der ersten Belüftungskanäle größer ist als ein Querschnitt der zweiten Belüftungskanäle. Das führt dazu, dass mehr Luft durch die ersten Belüftungskanäle strömen kann, wodurch der Duft in einem Bereich der ersten Belüftungskanäle stärker wahrgenommen werden kann.

In Figur 4 ist gezeigt, dass sowohl das erste Kissenteil 3 als auch das zweite Kissenteil 4 eine Ausnehmung 7 aufweisen können. Alternativ könnte auch nur eines der Kissenteile 3, 4 eine Ausnehmung 7 aufweisen. Die beiden Ausnehmungen 7 sind derart ausgestaltet, dass darin der Dufteinsatz 6 aufgenommen werden kann. In anderen Worten haben die beiden Ausnehmungen zusammen (oder die einzige Ausnehmung) eine Tiefe, die im Wesentlichen der Höhe des Dufteinsatzes entspricht. In dieser Variante kann der Dufteinsatz auch etwas dicker sein (aber bevorzugt weiterhin im Wesentlichen flächig ausgeführt sein), ohne dass das die Außenform oder der Schlafkomfort des Kissens 1 merklich verändert wird.

Die Ausnehmungen 7 sind üblicherweise in die Kissenteile 3, 4 bzw. in eines der Kissenteile 3, 4 gefräst. Alternativ könnten diese bereits bei der Produktion der Kissenteile 3, 4 in diese eingefertigt werden.

Aus Figur 5 ist ersichtlich, dass die Ausnehmung 7 derart geformt ist, dass ein ringförmiger Bereich um die Ausnehmung 7 vorliegt, an dem die beiden Kissenteile 3, 4 eben aufeinander aufliegen können. Die Form der Ausnehmung(en) 7 ist im Wesentlichen beliebig, und könnte statt dargestellt rechteckig auch anders ausgeführt sein, z.B. oval oder rund und bevorzugt an die Form des Dufteinsatzes 6 angepasst sein.

In den dargestellten Varianten ist jeweils nur eine Ausnehmung 7 dargestellt, jedoch könnten auch zwei oder mehr voneinander getrennte Ausnehmungen 7 vorliegen, in die jeweils ein Dufteinsatz 6 einlegbar sind. Auch könnten mehrere Dufteinsätze 6 in eine Ausnehmung 7 eingelegt werden (oder bei den Figuren 2 und 3 mehrere Dufteinsätze 6 nebeneinander gelegt werden).

Die Figuren 6, 7 und 8 offenbaren zwei Varianten des Dufteinsatzes 6, die bei der vorliegenden Erfindung zum Einsatz kommen können. Es versteht sich jedoch, dass auch weitere Varianten des Dufteinsatzes 6 vorgesehen werden könnten.

Figur 6 zeigt den Dufteinsatz 6 in einer Draufsicht, sodass erkennbar ist, dass dieser ein Array aus Dufttaschen 40 aufweist, die jeweils mit einem Duftstoffträgermaterial wie Kamille, Lavendel oder Zirbe befüllbar sind. In der Regel werden die Dufttaschen mit einem losen Material wie Spänen befüllt, die das Duftstoffträgermaterial bilden. Um die Befüllung weicher auszugestalten, kann das Duftstoffträgermaterial auch mit einem anderen Material wie Watte, Wolle oder Kunststoffkügelchen gemischt in der jeweiligen Dufttasche 40 vorliegen. Weiters könnte ein Vlies in der Dufttasche 40 vorliegen, das im Wesentlichen die Größe des Innenraums der Dufttasche 40 aufweist und das Duftstoffträgermaterial umfasst. Diese Befüllungen können alle unabhängig vom konkreten Aufbau des Dufteinsatzes 6 eingesetzt werden.

Figur 7 zeigt den Dufteinsatz 6 von Figur 6 in einer Seitenansicht. Es ist ersichtlich, dass dieser Dufteinsatz 6 ein oberes Textil 41 und ein unteres Textil 42 gebildet ist. Das obere Textil 41 und das untere Textil werden an zwei gegenüberliegenden Seiten Z miteinander vernäht und sowohl in Richtung der Länge als auch in Richtung der Breite mittels Steppnähten 43 abgesteppt. Dadurch werden mehrere Dufttaschen 40 erzielt, die jeweils durch außenliegende Öffnungen zugänglich sind. An diesen Außenseiten, an denen die Öffnungen vorliegen, kann jeweils ein Reißverschluss RV vorgesehen werden, damit die Dufttaschen 40 verschließbar sind. Dies ermöglicht, dass Duftstoffträgermaterial durch den Endbenutzer auswechselbar in den Dufttaschen 40 vorliegt. Die Dufttaschen 40 könnten aber auch permanent verschlossen sein.

Figur 8 zeigt eine Variante des Dufteinsatzes 3 von Figur 6, wobei das obere Textil 41 und das untere Textil 42 an allen vier Seiten miteinander vernäht sind. Weiters sind drei Steppnähte 43 parallel zur Länge des Dufteinsatzes 6 vorgesehen. Mittig bezüglich der Länge und parallel zur Breite ist ein Reißverschluss RV vorgesehen, durch den die durch die Steppnähte 43 abgetrennten Dufttaschen 40 zugänglich gemacht sind.

Es versteht sich, dass der Dufteinsatz 6 auch eine beliebige Anzahl von Dufttaschen 40 aufweisen kann, insbesondere nur eine Dufttasche 40 (gebildet z.B. durch ein oberes Textil 41 und ein unteres Textil 42, die umlaufend an allen vier Seiten oder an drei Seiten permanent verschlossen sind) oder zwei oder mehr Dufttaschen 40, die mittels der genannten Steppnähte und/oder Reißverschlüsse ausgebildet sind.

## Patentansprüche

1. Kissen (1), umfassend einen Kissenkörper (2), der Belüftungskanäle (5) aufweist, wobei der Kissenkörper (2) ein erstes Kissenteil (3) und ein zweites Kissenteil (4) aufweist, die aufeinanderlegbar sind,
**dadurch gekennzeichnet, dass**
das Kissen (1) weiters einen Dufteinsatz (6) umfasst,
wobei der Dufteinsatz (6) im zusammengesetzten Zustand des Kissens (1) derart zwischen den beiden Kissenteilen (3, 4) liegt, dass er von allen Seiten des Kissens (1) beabstandet ist und vollständig im Inneren des Kissens (1) vorliegt, und wobei zumindest einer der Belüftungskanäle (5) den Dufteinsatz (6) mit einer Außenseite, bevorzugt der Vorderseite (V) oder der Rückseite (R), des Kissens (1) verbindet.

2. Kissen (1) nach Anspruch 1, wobei das erste Kissenteil (3) eine Ausnehmung (7) aufweist, die allseitig von einem Rand des ersten Kissenteils (3) beabstandet ist,
wobei der Dufteinsatz (6) in die Ausnehmung (7) legbar ist und im zusammengesetzten Zustand des Kissens (2) vom zweiten Kissenteil (3) verschlossen wird.

3. Kissen (1) nach Anspruch 2, wobei auch das zweite Kissenteil (4) eine Ausnehmung (7) aufweist, die allseitig von einem Rand des zweiten Kissenteils (4) beabstandet ist.

4. Kissen (1) nach Anspruch 3, wobei die beiden Ausnehmungen (7) im zusammengesetzten Zustand des Kissens (1) deckungsgleich übereinanderliegen.

5. Kissen (1) nach einem der Ansprüche 1 bis 4, wobei die Belüftungskanäle (5) im Wesentlichen zylindrisch sind und jeweils parallel zueinander verlaufen, wobei die Belüftungskanäle (5) bevorzugt normal zu einer Ebene verlaufen, an der die beiden Kissenteile (3, 4) im zusammengesetzten Zustand aneinander anschließen.

6. Kissen (1) nach einem der Ansprüche 1 bis 5, wobei beide Kissenteile (3, 4) Belüftungskanäle (5) aufweisen, sodass der Dufteinsatz (6) im zusammengesetzten Zustand über die Belüftungskanäle (5) mit zwei gegenüberliegenden Außenseiten des Kissens (1) verbunden ist.

7. Kissen (1) nach einem der Ansprüche 1 bis 6, wobei das erste Kissenteil (3) mit dem zweiten Kissenteil (4) und/oder dem Dufteinsatz (6) über eine Klettverschlussverbindung verbindbar ist.

8. Kissen (1) nach einem der Ansprüche 1 bis 7, wobei die Belüftungskanäle (5) erste Belüftungskanäle und zweite Belüftungskanäle umfassen, wobei ein Querschnitt der ersten Belüftungskanäle größer ist als ein Querschnitt der zweiten Belüftungskanäle.

9. Verfahren zur Herstellung eines Kissens (1) nach einem der Ansprüche 1 bis 8, umfassend die Schritte:
- Bereitstellen des Kissenkörpers (2), an dem das erste Kissenteil (3) und das zweite Kissenteil (4) einstückig vorliegen;
- Trennen des Kissenkörpers (2) in das erste Kissenteil (3) und das zweite Kissenteil (4), bevorzugt mittels eines Schneideverfahrens;
- Einlegen des Dufteinsatzes (6) zwischen das erste Kissenteil (3) und das zweite Kissenteil (4).

10. Verfahren nach Anspruch 9 zur Herstellung eines Kissens (1) nach einem der Ansprüche 2 bis 4, umfassend den Schritt des Ausfräsens einer Ausnehmung (7) aus dem ersten Kissenteil (3) und gegebenenfalls auch einer Ausnehmung (7) aus dem zweiten Kissenteil (4).

11. Verfahren nach einem der Ansprüche 9 oder 10 zur Herstellung eines Kissens (1) nach Anspruch 8, weiter umfassend den Schritt des Ausweitens der ersten Belüftungskanäle.
